# EUROPÄISCHE PATENTSCHRIFT

(11) **EP 0 245 721 B1**
(45) Veröffentlichungstag und Bekanntmachung des Hinweises auf die Patenterteilung: **04.09.1991**
(21) Anmeldenummer: 87106336.8
(22) Anmeldetag: 02.05.1987
(51) Int. Cl.: D06F 23/02

(54) **Waschmaschinentrommel mit Vorrichtungen zur Bewässerung von Wäsche**
Washing machine drum provided with means for wetting the laundry
Tambour de machine à laver avec dispositif d'arrosage du linge

(30) Priorität: 06.05.1986 DE 3615350; 10.04.1987 DE 3712118
(43) Veröffentlichungstag der Anmeldung: 19.11.1987
(73) Patentinhaber: Bosch-Siemens Hausgeräte GmbH, 81669 München (DE)
(72) Erfinder: Brodzina, Lieselotte, D-1000 Berlin 31 (DE); Sämann, Karl-Heinz, Dr., D-1000 Berlin 33 (DE); Uszkureit, Detlef, D-1000 Berlin 37 (DE)

(56) Entgegenhaltungen:
- CH-A- 283 721
- DE-C- 179 891
- FR-A- 411 880
- FR-A- 458 768
- FR-A- 820 133
- FR-A- 1 299 679
- FR-A- 2 548 699
- GB-A- 390 470
- GB-A- 673 887
- US-A- 3 201 958

## Beschreibung

Die Erfindung geht aus von einer Trommelwaschmaschine mit einer während einer Benetzungsphase langsamer als während einer Reinigungsphase angetriebenen Wäschetrommel und mit in die Trommel ragende, hohle Mitnehmer und Schaufelblätter aufweisenden Schöpfvorrichtungen, die so ausgebildet und angeordnet sind, daß sie während der Benetzungsphase Wassermengen in angehobenen Positionen bis höchstens zur waagerechten Trommelachse von außen in sich aufnehmen und zwischenspeichern.

Eine derartige Trommelwaschmaschine ist aus der DD-Patentschrift 37 560 bekannt. Dort sind als Schöpfvorrichtungen innerhalb der Mitnehmerhöhlen Schaufelblätter angeordnet, über die beim Durchfahren des unten im Laugenbehälter stehenden Sumpfes von Wasser bzw. Lauge einen erheblichen Teil dieser Flüssigkeit schöpfen sollen und während der Aufwärtsbewegung dieses Mitnehmers über in den Flanken des Mitnehmers angeordnete Lochungen in den Trommel-Innenraum befördern sollen. Derartige Schaufelblätter sowie die in den Flanken der Mitnehmer angeordneten Löcher sind jedoch wenig geeignet, die innerhalb der Trommel liegende Wäsche wirkungsvoll zu benetzen. Die geschöpfte Wassermenge wird nämlich bereits beim Schöpfen unter dem dabei in der Mitnehmerhöhle entstehenden Staudruck und weiterhin sofort nach Austritt des Mitnehmers aus dem Sumpf über die Lochung in den Mitnehmerflanken abfließen und dann entlang der Innenwandung der Trommel zum Sumpf zurückfließen, ohne die Wäsche wesentlich benetzt zu haben.

Aus der GB-A-390 470 ist eine Waschmaschine bekannt, deren Trommel-Mitnehmer offene Mitnehmer-Rücken und taschenartige Ausbuchtungen in ihren Flanken sowie in der Nähe ihrer trommeleinwärts gerichteten Bereiche Abflußlöcher aufweisen. Die Ausbuchtungen führen aber dazu, daß die durch die offenen Mitnehmer-Rücken aufgenommenen Wassermengen erst in den Trommelinnenraum abgegeben werden, wenn sich der betreffende Mitnehmer nahezu im Zenit seiner Bewegungsbahn befindet. Die ihm zur völligen Entleerung verbleibende Zeit ist dabei aber zu kurz. Die in der Trommel liegende Wäsche wird dann nur unzureichend oder zu langsam benetzt.

Die US-A-3 201 958 beschreibt eine Waschmaschine, deren Trommel-Mitnehmer in Richtung langs zur Trommelachse unterteilt sind.

Die GB-A-673 887 beschreibt eine Waschmaschine, deren Trommel-Mitnehmer offene Rücken mit zusätzlichen Schaufelblättern aufweisen. Ihre Flanken sind allerdings eben, in den meisten Ausführungsbeispielen winkelig zum Trommelradius gestellt und auf der gesamten Fläche gelocht. Bei dem in Figur 3 dargestellten Ausführungsbeispiel ist aber eine Flanke des Mitnehmers (und zwar die, an der das Schaufelblatt wurzelt) radial gestellt und ungelocht. Hierbei kann die in den Mitnehmer geschöpfte Wassermenge über eine gewisse Winkelbewegung der Trommel hinweg mitgenommen werden, ganz im Gegenteil zu den anderen Ausführungsbeispielen, bei denen die aufgenommene Wassermenge sofort wieder durch die Flutlöcher abfließt und die Wäsche unterläuft, statt sie von oben zu beregnen. Die Mitnehmer nach Figur 3 der GB-A-673 887 entlassen ihre geschöpfte Wassermenge erst etwa ab einer Position in Höhe über der waagerechten Trommelachse an den Trommelinnenraum, etwas spät; denn beim Schwung durch die Trommeldrehung auch bei verminderter Benetzungs-Drehzahl wird der Regen bis zur gegenüberliegenden Trommelwand getrieben, wenn er von dieser Höhe an erst entlassen wird. Das Beispiel der Figur 3 hat außerdem den Nachteil, daß die gewünschte Benetzungsfunktion bei entgegengesetzter Drehrichtung der Trommel aussetzt, so daß die zur guten und schnellen Benetzung erforderliche Umschichtung der Wäsche wesentlich beeinträchtigt ist.

Der Erfindung liegt die Aufgabe zugrunde, eine Trommelwaschmaschine der eingangs genannten Art so zu verbessern, daß die jeweils geschöpfte Wassermenge die in der Trommel lagernde Wäsche schnellstmöglich und ohne Verluste benetzt.

Erfindungsgemäß wird diese Aufgabe dadurch gelöst, daß die Mitnehmerhöhlen durch einen in der Trommelkontur angeordneten, die Schaufelblätter aufweisenden Mitnehmer-Rücken begrenzt und in Kammern quer zur Trommelachse unterteilt sind, denen mindestens je ein Schaufelblatt zugeordnet ist, daß die Schaufelblätter jeweils benachbarter Kammern unterschiedlichen Drehrichtungen der Trommel zugeordnet und zum Schaufelblatt der Nachbarkammer entgegengesetzt ausgerichtet sind und daß die Schöpfvorrichtungen so ausgebildet und angeordnet sind, daß sie während der Benetzungsphase die Wassermengen frühestens aus einer Höhe im Bereich des zweiten Achtels der Trommeldrehung, gerechnet vom tiefsten Punkt an, bis spätestens zum Ende des siebten Achtels der Trommeldrehung ins Trommelinnere abgeben.

Eine solche Ausbildung und Anordnung von Schöpfvorrichtungen kann erstmals dafür sorgen, daß die Wäsche unter Vermeidung von Verlusten der Schöpf-Wassermengen binnen kürzester Zeit von oben herab beregnet, d.h. benetzt wird. Dadurch, daß die Schaufelblätter auf mindestens zwei Kammern verteilt und zum Schaufelblatt der Nachbarkammer entgegengesetzt ausgerichtet sind, kann auf einfache Weise der angestrebte Beregnungseffekt in beiden Trommeldrehrichtungen sichergestellt werden. Die Benetzung der Wäsche findet dabei intensiver statt, weil sie immer wieder auf neue Weise in der Trommel umgeschichtet wird.

Da in zunehmendem Maße mit möglichst wenig Wassereinsatz gewaschen werden soll, befindet sich am Boden des Laugenbehälters nur noch ein Sumpf von geringer Höhe, der nur noch wenig in die Trommel hineinragt oder die Trommel nur noch außen tangiert. Wäsche, die während der Benetzungsphase ausschließlich auf die Berührung mit dieser geringen Menge von Wasser angewiesen ist, kann sich nur sehr langsam und ungleichmäßig benetzen. Bei Wassermengen, deren Niveaus nicht ins Trommelinnere reichen, bleibt die Wäsche sogar ganz trocken. Die erfindungsgemäße Beregnung der Wäsche durch geeignet ausgebildete Schöpfvorrichtungen kann den Benetzungsvorgang erheblich beschleunigen bzw. überhaupt erst ermöglichen und für eine gleichmäßige Benetzung der Wäsche sorgen.

Die Erfindung kann in besonders vorteilhafter Weise dadurch weitergebildet werden, daß die Mitnehmer Teile der Schöpfvorrichtungen sind und Schaufelblätter sowie an ihren trommeleinwärts gerichteten Böden Flutlöcher aufweisen. Derartig ausgebildete Schöpfvorrichtungen nehmen am Umfang der Trommel keinen eigenen Raum ein und können in fertigungstechnischer Hinsicht einfach dargestellt werden. Außerdem bilden zu Schöpfvorrichtungen ausgearbeitete Mitnehmer hervorragende Möglichkeiten, die erforderlichen Wassermengen solange zwischenzuspeichern, bis sich der entsprechende Mitnehmer weit genug oberhalb der in der Trommel lagernden Wäsche befindet. Aus dieser Position kann die zwischengespeicherte Wassermenge durch die Flutlöcher in fein verteilter Form über die Wäsche regnen.

Solchermaßen gestaltete Mitnehmer sind vorteilhafterweise dadurch weitergebildet, daß die Schaufelblätter die zur Trommelaußenseite hin offenen Mitnehmerhöhlen an mindestens einer ihrer parallel zur Drehachse der Trommel verlaufenden Kanten teilweise abschließen. Hierdurch sind die Mitnehmerhöhlen nach außen gut genug abgeschlossen, so daß geschöpfte Flüssigkeit nicht vorzeitig und nicht wieder nach außen ablaufen kann.

Die gleichen Vorteile hat eine andere Weiterbildung der Erfindung, bei der die Mitnehmer an ihren trommeleinwärts gerichteten Flanken undurchbrochen sind und ihre Flanken zusammen mit benachbarten Mantelflächen Mulden bilden. Derartige Mitnehmer speichern die geschöpfte Wassermenge bis etwa in Höhe der waagerechten Trommelachse in ihren Mulden auf und geben diese Wassermenge ab, sobald der Mitnehmer mit seinem freien Ende überkippt. Dadurch wird die Wäsche ebenfalls in vorteilhafter Weise von oben beregnet und in kürzester Zeit während beider Trommel-D rehrichtungen vollständig benetzt.

Damit die am Boden der Trommel liegende Wäsche bei einem allmählich angehobenen Mitnehmer die in der Mulde zwischengespeicherte Wassermenge nicht in uneffektiver Weise örtlich konzentriert vollständig aufsaugt, ehe ein Beregnungseffekt einsetzen kann, ist es bei derartig ausgestalteten Mitnehmern vorteilhaft, wenn die Mulden mit teilweise durchlässigen Platten abgedeckt sind. Solche Platten schützen die zwischengespeicherte Wassermenge vor ihrem vorzeitigen Aufsaugen durch die am Boden liegende Wäsche. Es hat sich nämlich gezeigt, daß dieselben Wassermengen die Wäsche schneller benetzen, wenn sie anstelle von örtlich begrenzten Saugvorgängen von oben her fein über die Wäsche verteilt wird.

Eine Trommelwaschmaschine der erfindungsgemäßen Art wird in vorteilhafter Weise dadurch weitergebildet, daß die Drehzahl der Wäschetrommel während der Benetzungsphase so eingestellt ist, daß sich am Trommelmantel eine Umfangsgeschwindigkeit von höchstens 0,75$\frac{\text{m}}{\text{s}}$ , vorzugsweise 0,67$\frac{\text{m}}{\text{s}}$ , ergibt. Erst bei so langsamer Umfangsgeschwindigkeit fallen Zentrifugalkräfte nicht mehr ins Gewicht, die eine genügend feine Verteilung des Wassers über die Wäsche verhindern würden und sind die Beschleunigungs- und Trägheitsverhältnisse der geschöpften Wassermengen aufeinander abgestimmt. Bei einem Trommeldurchmesser von 476 mm ergeben sich daher eine optimale Drehzahl nₒₚₜ = 27 min⁻¹ und eine maximale Drehzahl nₘₐₓ = 30 min⁻¹.

Anhand der in der Zeichnung dargestellten Ausführungsbeispiele ist die Erfindung nachstehend erläutert. Es zeigen:
Fig. 1 eine schematische, aufgebrochene Darstellung des Laugenbehälters und der Trommel einer Trommelwaschmaschine,
Fig. 2 bis
   Fig. 4 vier verschiedene Positionen eines erfindungsgemäß ausgestatteten Mitnehmers,
Fig. 5 und
   Fig. 6 (Ansicht in Blickrichtung des Pfeiles VI) eine andere Ausgestaltung der Trommelwandung und des Mitnehmers derselben Art wie die Schöpfvorrichtungen in Fig. 2 bis 4,
Fig. 7 eine geschnittene Teilansicht einer Wäschetrommel mit einer anderen Ausbildungsform von Mitnehmern und
Fig. 8 eine andere Ausgestaltung eines Mitnehmers derselben Art wie die in Fig. 7 dargestellten.

Der Laugenbehälter 1 in Fig. 1 enthält in seinem oberen Bereich eine Einfüllöffnung 2 für aus einer Waschmittel-Einspülvorrichtung 3 zusammen mit Zulaufwasser eingeführtes Waschmittel.

Der Boden des in möglichst geringem Abstand zur Trommel 4 gehaltenen Laugenbehälters 1 hat eine Vertiefung 5, in der die zum Erwärmen der Lauge nötigen Heizkörper 6 angeordnet sind. An der tiefsten Stelle der Vertiefung 5 ist eine Auslauföffnung 7 angebracht, die durch einen Verschlußkörper 8 verschlossen gehalten wird, solange eine nicht dargestellte Laugenpumpe an der Abflußleitung 9 nicht saugt. Dieser Verschlußkörper 8 hat die Aufgabe, den Raum unterhalb der Abflußöffnung 7 solange verschlossen zu halten, wie sich zum Waschen der Wäsche benötigtes Waschmittel innerhalb des Laugenbehälters befindet.

Im zunehmenden Bestreben, zum Waschen immer weniger Wasser und Waschmittel einzusetzen, hat sich in der jüngsten Zeit die zum Waschen erforderliche Wassermenge so verringen, daß die Wäschetrommel 4 nun nur noch geringfügig in die am Boden des Laugenbehälters 1 befindliche Lauge eintaucht. Hierdurch entsteht jedoch eine bisher nicht bekannte Schwierigkeit: Die am Boden der Wäschetrommel 1 lagernde Wäsche 10 kommt hierbei in nicht mehr ausreichendem Maße in Berührung mit der Lauge, so daß die Wäsche nur noch sehr langsam und sehr unvollständig benetzt wird. Dadurch gerät das Waschergebnis in Gefahr.

Zwar ist bereits vorgschlagen worden (DE-OS 33 24 481) während der Benetzungsphase die Trommeldrehzahl auf einen Wert (z.B. 30 min⁻¹) unterhalb der Waschdrehzahl (z.B. 50 min⁻¹) zu reduzieren, damit der Wäscheposten besser und schneller durchfeuchtet wird. Diese Methode erzielt jedoch nur dann die angestrebte Wirkung, wenn ein gewisses Laugenniveau in der Wäschetrommel gewährleistet werden kann, bei dem die Wäsche noch weit genug in die Lauge eintaucht. Neuere Entwicklungen unterschreitren jedoch auch ein hierfür noch zulässiges Mindestniveau, so daß die bekannte Methode - alleinig angewendet - den gewünschten Erfolg nicht mehr erzielen kann.

Erfindungsgemäß sind am Trommelumfang im Bereich der Mitnehmer 11 Schöpfvorrichtungen 12 angeordnet, die beim Drehen der Trommel, z.B. in Richtung des Pfeiles 13, aus dem in der Vertiefung 5 stehenden Laugenvorrat den jeweiligen Zwischenspeicherraum, hier den Mitnehmer 11, füllen können. Während der Aufwärtsbewegung des Mitnehmers wird diese geschöpfte Wassermenge zunächst zwischengespeichert und über Auslaßöffnungen in dem Zwischenspeicherraum erst in den Trommelinnenraum abgegeben, wenn der Zwischenspeicherraum eine gewisse Höhe über der in der Trommel 4 liegenden Wäsche 10 erreicht hat. Durch die Pfeile 14 ist angedeutet, in welcher Weise das derartig hochgehobene Wasser über die Wäsche 10 regnet.

Im ausschnittsweise dargestellten Laugenbehälter der Fig. 2 befindet sich der strichpunktierte Mitnehmer 11 der Trommel 4 gerade in seiner tiefsten Position. Hierbei taucht er mit seinen Schöpfvorrichtungen in die innerhalb der Vertiefung 5 unterm Boden des Laugenbehälters 1 stehende Lauge ein und nimmt bereits einen Teil der Lauge in sich auf. Beim Weiterdrehen in Richtung des Pfeiles 13 füllen die Schöpfvorrichtungen 12 den Innenraum des Mitnehmers 11 höher, als sich dies im statischen Zustand einstellen würde.

Beim weiteren Anheben des Mitnehmers 11 (Fig. 3) infolge der Drehung der Trommel 4 in Richtung des Pfeils 13 durchläuft der Mitnehmer Positionen unterhalb der waagerechten Trommelachse 15 (im zweiten Achtel der Drehung). In jeder dieser Positionen speichert der Hohlraum des Mitnehmers 11 eine gewisse Wassermenge 16, bis der Mitnehmer 11 eine Position, in diesem Ausführungsbeispiel im dritten Achtel oberhalb der Trommeldrehachse 15, einnimmt, bei der die Wassermenge 16 den Rand des untersten der Löcher 17 im hoden 18 des Mitnehmers 11 erreicht. Von da ab fließt das Wasser 16 aus dem Mitnehmer 11 durch die Löcher 17 tropfenweise in den Innenraum der Trommel 4 ab. Dieser Vorgang ist in Fig. 4 dargestellt, die auch in eindrucksvoller Weise die Regentropfen 19 zeigt, die zur gleichmäßigen und vollständigen Benetzung der Wäsche führen. Ehe der Mitnehmer 11 das siebte Achtel der Drehung der Trommel 4 erreicht hat, hat sich der Innenraum des Mitnehmers 11 entleert und kann nach Durchlaufen der restlichen Drehung erneut Wasser aus dem unten im Laugenbehälter 1 stehenden Vorrat schöpfen.

Für das Beispiel in Fig. 2 bis 4 besteht eine Regel für die Bemessung des Abstandes der einander zugewandten Kanten der als Schöpfvorrichtungen ausgebildeten Schaufelbleche 12. Dieser Abstand sollte etwa in derselben Größenordnung sein wie der Abstand des jeweils äußeren Rands der am weitesten voneinander entfernten Löcher im Querschnitt der Mitnehmer betrachtet. Ist der Abstand der Schaufelkanten größer als der Abstand der Lochränder, dann ist das Volumen des in jedem Mitnehmer zwischengespeicherten Wassers verhältnismäßig gering und eine Beregnung der Wäsche beginnt erst dann, wenn sich der Mitnehmer oberhalb der waagerechten Trommelachse 15 befindet. Ist der Abstand der Schaufelkanten jedoch Meiner als der Abstand der Lochränder, dann ist das Volumen des zwischengespeicherten Wassers größer und die Beregnung beginnt bereits unterhalb der waagerechten Trommelachse. Sofern die Position des Mitnehmers beim Beginn des Wasseraustritts aus den Flutlöchern noch weit unterhalb der waagerechten Trommelachse liegt, besteht die Gefahr, daß ein Teil des abgeregneten Wassers die Wäsche nicht trifft, oder daß das austretende Wasser sich nicht von der Mitnehmerwandung löst, sondern an ihr herabfließt. Dann könnte keine wirkungsvolle Benetzung eintreten. Zwischen beiden Extremen ist daher ein Optimum zu finden, auf das die Umfangsgeschwindigkeit des Trommelmantels ebenfalls einen Einfluß hat.

Beispielsweise ist bei einer erfindungsgemäß ausgerüsteten Wäschetrommel mit einem Durchmesser von etwa 475 mm die Waschdrehzahl auf 52 min⁻¹ = 1,3$\frac{\text{m}}{\text{s}}$ Umfangsgeschwindigkeit eingestellt. Es hat sich gezeigt, daß zum Benetzen der Wäsche in einer solchen Trommel die optimale Drehzahl bei 27 min⁻¹ = 0,67$\frac{\text{m}}{\text{s}}$ Umfangsgeschwindigkeit liegt. Als Cbergrenze der Umfangsgeschwindigkeit, bei der noch eine brauchbare Benetzung stattfindet, sollte bei einer solchen Wäschetrommel 0,75$\frac{\text{m}}{\text{s}}$ gelten (= 30 min⁻¹).

Das in Fig. 5 und 6 dargestellte Ausführungsbeispiel für Schöpfvorrichtungen am Mitnehmer 11 enthält als Schaufelblätter mehrere Schöpflöffel 20, die aus einseitig aufgeschnittenen Ausprägungen im Blech des Mitnehmer-Rückens 26 bestehen, der Bestandteil des Trommelmantels 21 ist. Die Schöpflöffel 20 sind in zwei Reihen nebeneinander und jeweils versetzt zueinander parallel zur Drehachse 24 der Trommel 4 angeordnet.

Über diesen Reihen von Schöpflöffeln 20 ist im Innenraum der Trommel 4 der dachförmige Mitnehmer 11 angeordnet, der mehrere Flutlöcher 17 aufweist, aus denen die geschöpfte Wassermenge über die Wäsche regnen kann. Das Dachteil des Mitnehmers hat an seinen Fußkanten Befestigungslappen 22, die durch passende Schlitze im Trommelmantel gesteckt und außen zum Trommelmantel hin umgebogen sind

Der Innenraum des Mitnehmers 11 ist durch Schottwände 23 in mehrere Kammern 25 unterteilt, die in Fig. 6 durch den Mitnehmer-Rücken 26 verdeckt sind. Jeder Kammer 25 ist ein Schöpflöffel 20 zugeordnet. Die Schöpflöffel jeweils benachbarter Kammern sind einander entgegengesetzt gerichtet, so daß in einer Trommeldrehrichtung die 1., 3., 5. usw. Kammer, in der anderen Drehrichtung die 2., 4., 6. usw. Kammer mit Wasser gefüllt werden und ihren Inhalt aus angehobenen Positionen jeweils über der Wäsche entleeren.

Die in Fig. 7 ausschnittsweise dargestellte Wäschetrommel 4 enthält beispielsweise sechs Mitnehmer, von denen hier drei Mitnehmer 27 dargestellt sind. Statt einer Anzahl von sechs kann die Trommel jedoch auch wie üblich drei Mitnehmer enthalten.

Diese Mitnehmer sind an ihren Flanken muldenförmig ausgebildet, so daß, wie der in der mittleren Position befindliche Mitnehmer zeigt, in der oberen Mulde 28 Wasser zwischengespeichert und bis in eine Höhe angehoben werden kann, aus der es über die trommelinnenseitige Muldenkante am Kopf des Mitnehmers 27 auf die Wäsche regnen kann. Am in mittlerer Postition befindlichen Mitnehmer ist eine teilweise durchlässige Platte 29 dargestellt, welche die Mulde 28 abdeckt. Die teilweise Durchlässigkeit der Platte 29 ergibt sich durch Löcher 30, die vorzugsweise im Randbereich der Platte angeordnet sind, damit das Wasser einerseits aus dem Sumpf in der Mulde gut aufgenommen werden und andererseits über den Kopf des Mitnehmers aus der Mulde entweichen kann. Durch diese Platte wird verhindert, daß die unten in der Wäschetrommel liegende Wäsche die Mulde 28 bereits leersaugt, ehe der Mitnehmer 27 in die Höhe gehoben worden ist. Hierdurch würde sich die Wäsche zwar sehr stark vollsaugen, jedoch nur in einem örtlich sehr begrenzten Bereich, und die übrigen Bereiche der Wäsche blieben nahezu trocken. Eine effektivere Benetzung der Wäsche ergibt sich, wie oben bereits erläutert, erst durch Beregnung der Wäsche von oben her.

Eine andere Ausgestaltung eines Mitnehmers 31 mit derselben Funktion wie der anhand von Fig. 7 beschriebene Mitnehmer 27 ist in Fig. 8 dargestellt. Er enthält eine Stützleiste 32 mit einem trommeleinwärts zeigenden Randwulst 33. An seinen Unterseiten hat der Randwulst schlitzartige Vertiefungen, die zur Aufnahme je einer teilweise durchlässigen Abdeckplatte 34 für die sich an beiden Seiten der Stützleiste 32 ergebenden Mulden 35 dienen. Die mantelseitigen Ränder der Abdeckplatten 34 haben umgebogene Lappen 36, die in Schlitzen des Mantelblechs 37 der Wäschetrommel 4 stecken.

Die Abdeckplatten 34 haben im Bereich nahe dem Trommelmantel 37 große Löcher 38, die eine schnelle Aufnahme von Wasser aus dem Sumpf in die Mulden 35 ermöglichen, und kleine Löcher 39 im Bereich nahe dem Randwulst 33, die eine dosierte Abgabe des geschöpften Wassers aus den Mulden gestatten.

Im Rahmen der Erfindung ist eine beliebige Abwandlung der Schöpfvorrichtungen möglich. Diese müssen nicht unbedingt im funktionellen und konstruktiven Zusammenhang mit den Mitnehmern stehen, sondern können auch als besondere Einrichtungen am Umfang der Trommel verteilt sein. Beispielweise können in Drehrichtung der Trommel vor Mitnehmern gemäß Fig. 7 und 8 am Trommelmantel Schaufelblätter angeordnet sein, die auch dann noch in Flüssigkeit eintauchen, wenn deren Niveau den Trommelmantel nur noch tangiert. Sofern durch irgendwelche Einrichtungen an der Trommel gewisse Wassermengen aus dem unten im Laugenbehälter stehenden Vorrat geschöpft und soweit hochgehoben werden, daß die geschöpften Mengen von oben herab auf die Wäsche regnen, ist der Erfindungsgedanke getroffen.

## Patentansprüche

1. Trommelwaschmaschine mit einer während einer Benetzungsphase langsamer als während einer Reinigungsphase angetriebenen Wäschetrommel und mit in die Trommel ragende, hohle Mitnehmer und Schaufelblätter aufweisenden Schöpfvorrichtungen, die so ausgebildet und angeordnet sind, daß sie während der Benetzungsphase Wassermengen in angehobenen Positionen bis höchstens zur waagerechten Trommelachse von außen in sich aufnehmen und zwischenspeichern, **dadurch gekennzeichnet**, daß die Mitnehmerhöhlen (25) durch einen in der Trommelkontur (21) angeordneten, die Schaufelblätter aufweisenden Mitnehmer-Rücken (26) begrenzt und in Kammern (25) quer zur Trommelachse unterteilt sind, denen mindestens je ein Schaufelblatt (20) zugeordnet ist, daß die Schaufelblätter jeweils benachbarter Kammern unterschiedlichen Drehrichtungen der Trommel zugeordnet und zum Schaufelblatt der Nachbarkammer entgegengesetzt ausgerichtet sind und daß die Schöpfvorrichtungen (11, 12, 20, 27, 31) so ausgebildet und angeordnet sind, daß sie während der Benetzungsphase die Wassermengen frühestens aus einer Höhe im Bereich des zweiten Achtels der Trommeldrehung, gerechnet vom tiefsten Punkt an, bis spätestens zum Ende des siebten Achtels der Trommeldrehung ins Trommelinnere abgeben.

2. Trommelwaschmaschine nach Anspruch 1, dadurch gekennzeichnet, daß die Mitnehmer (11) an ihren trommeleinwärts gerichteten Wandungen (18) Flutlöcher (17) aufweisen.

3. Trommelwaschmaschine nach Anspruch 2, dadurch gekennzeichnet, daß die Schaufelblätter (12) die zur Trommelaußenseite hin offenen Mitnehmerhöhlen an mindestens einer ihrer parallel zur Drehachse (24) der Trommel (4) verlaufenden Kanten teilweise abschließen.

4. Trommelwaschmaschine nach Anspruch 2, dadurch gekennzeichnet, daß die Schaufelblätter (20) in Drehrichtung (13) der Trommel (4) aus dem in der Trommelkontur (21) befindlichen Mintnehmer-Rücken (26) ausgeprägt sind.

5. Trommelwaschmaschine nach Anspruch 1, dadurch gekennzeichnet, daß die Mitnehmer (27, 31) an ihren trommeleinwärts gerichteten Flanken undurchbrochen sind und ihre Flanken zusammen mit benachbarten Mantelflächen Mulden (28, 35) bilden.

6. Trommelwaschmaschine nach Anspruch 5, dadurch gekennzeichnet, daß die Mulden (28, 35) mit teilweise durchlässigen Platten (29, 34) abgedeckt sind.

7. Trommelwaschmaschine nach einem der vorstehenden Ansprüche, dadurch gekennzeichnet, daß die Drehzahl der Wäschetrommel (4) während der Benetzungsphase so eingestellt ist, daß sich am Trommelmantel eine Umfangsgeschwindigkeit von höchstens 0,75$\frac{\text{m}}{\text{s}}$ , vorzugsweise 0,67$\frac{\text{m}}{\text{s}}$ , ergibt.

## Claims

1. Drum washing machine with a laundry drum, which is driven more slowly during a wetting phase than during a cleaning phase, and with scoop devices, which project into the drum and display hollow entraining members and scoop vanes and which are so constructed and arranged that they receive and intermediately store quantities of water from outside in raised position to at most the horizontal drum axis during the wetting phase, characterised thereby, that the entraining cavities (25) are bounded by an entraining member back (26), which is arranged in the drum outline (21) and displays the scoop vanes, and subdivided transversely to the drum axis into chambers (25), which are each associated with at least one respective scoop vane (20), that the scoop vanes of respectively neighbouring chambers are associated with different directions of rotation of drum and oriented oppositely to the scoop vane of the neighbouring chamber and that the scoop devices (11, 12, 20, 27, 31) are so constructed and arranged that they deliver the quantities of water into the interior of the drum during the wetting phase at the earliest from a height in the region of the second eighth of the revolution of the drum, as reckoned from the lowest point, to at the latest at the end of the seventh eighth of the revolution of the drum.

2. Drum washing machine according to claim 1, characterised thereby, that the entraining members (11) display flood holes (17) at their walls facing inwards of the drum.

3. Drum washing machine according to claim 2, characterised thereby, that the scoop vanes (12) partially close off the entraining cavities, which are open towards the outer side of the drum, at at least one their edges extending parallelly to the rotational axis (24) of the drum (4).

4. Drum washing machine according to claim 2, characterised thereby, that the scoop vanes (20) are stamped out of the entraining member back (26), which is arranged in the drum outline (21), in the rotational direction (13) of the drum (4).

5. Drum washing machine according to claim 1, characterised thereby, that the entraining members (27, 31) are interrupted at their flanks facing inwards of the drum and their flanks together with neighbouring casing surfaces form troughs (28, 35).

6. Drum washing machine according to claim 5, characterised thereby, that the troughs (28, 35) are covered by partially permeable plates (29, 34).

7. Drum washing machine according to one of the preceding claims, characterised thereby, that the rotational speed of the laundry drum (4) during the wetting phase is so set that a peripheral speed of at most 0.75 metres per second, preferably 0.67 metres per second, results at the casing of the drum.

## Revendications

1. Machine à laver à tambour comportant un tambour à linge qui tourne à une vitesse plus faible pendant la phase de mouillage que pendant la phase de lavage et des dispositifs d'écope munis d'entraîneurs creux et de pales faisant saillie à l'intérieur du tambour, qui sont réalisés et disposés de manière telle qu'ils prélèvent par l'extérieur et stockent momentanément des quantités d'eau dans des positions hautes, au maximum jusqu'à l'axe du tambour horizontal pendant la phase de mouillage, caractérisée en ce que les cavités des entraîneurs (25) sont limitées par une partie arrière (26) d'entraîneur comportant les pales et disposée dans l'enveloppe du tambour (21), et sont divisées en chambres (25) transversalement à l'axe du tambour, auxquelles au moins une pale (20) est associée, en ce que les pales de chambres voisines sont associées à des sens de rotation différents du tambour et sont orientées dans des directions opposées par rapport à la pale de la chambre voisine, et en ce que les dispositifs d'écope (11, 12, 20, 27, 31) sont réalisés et disposés de manière telle qu'ils libèrent les quantités d'eau à l'intérieur du tambour au plus tôt à partir d'une hauteur aux environs des 2/8ème de la rotation du tambour, calculée à partir du point le plus bas jusqu'au plus tard la fin des 7/8ème de la rotation du tambour.

2. Machine à laver à tambour selon la revendication 1, caractérisée en ce que les parois (18) des entraîneurs (11) orientées vers l'intérieur du tambour sont munies de trous d'écoulement (17).

3. Machine à laver à tambour selon la revendication 2, caractérisée en ce que les pales (12) ferment au moins partiellement les cavités des entraîneurs, ouvertes en direction de l'extérieur du tambour, sur au moins un de leurs bords parallèle à l'axe de rotation (24) du tambour (4).

4. Machine à laver à tambour selon la revendication 2, caractérisée en ce que les pales (20) sont embouties dans le sens de rotation (13) du tambour (4) dans la partie arrière (26) des entraîneurs se trouvant dans la paroi du tambour (21).

5. Machine à laver à tambour selon la revendication 1, caractérisée en ce que les flancs des entraîneurs (27, 31) orientés vers l'intérieur du tambour sont continus et forment avec les surfaces enveloppes voisines des augets (28, 35).

6. Machine à laver à tambour selon la revendication 5, caractérisée en ce que les augets (28, 35) sont couverts à l'aide de plaques partiellement perméables (29, 34).

7. Machine à laver à tambour selon l'une des revendications précédentes, caractérisée en ce que la vitesse de rotation du tambour à linge (4) est réglée de manière à obtenir une vitesse périphérique au niveau de l'enveloppe du tambour de 0,75 m/s maximum, de préférence 0,67 m/s.
